# FASCICULE DE BREVET EUROPEEN

(11) **EP 1 939 699 B1**
(45) Date de publication et mention de la délivrance du brevet: **30.05.2012**
(21) Numéro de dépôt: 06127370.2
(22) Date de dépôt: 29.12.2006
(51) Int. Cl.: G04B 3/04, G04B 27/00

(54) **Dispositif correcteur coaxial multifonction**
Multifunktionsvorrichtung zur koaxialen Korrektur
Multifunctional coaxial corrector device

(43) Date de publication de la demande: 02.07.2008
(73) Titulaire: MONTRES BREGUET S.A., 1344 L'Abbaye (CH)
(72) Inventeur: Laucella, Vincent, 1348, Le Brassus (CH); Goeller, Eric, 25370, Les Hôpitaux Vieux (FR)
(74) Mandataire: Ravenel, Thierry Gérard Louis

(56) Documents cités:
- EP-A- 1 336 907
- US-A- 3 837 162
- US-A- 5 299 177

## Description

### Domaine technique

La présente invention concerne un dispositif correcteur coaxial multifonction permettant, par exemple dans une pièce d'horlogerie, de sélectionner et/ou de modifier les informations affichées sur un cadran au moyen d'un unique organe de commande.

### Arrière-plan technologique

Une pièce d'horlogerie, notamment une montre-bracelet, permet à l'usager de connaître l'heure courante, qui peut de façon connue être corrigée en exerçant traction sur la tige de remontoir jusqu'à une position déterminée.

La montre-bracelet peut également permettre d'afficher, de modifier, ou d'enclencher des fonctions "dérivées" de l'heure courante telles que l'indication du quantième, le fuseau horaire, le chronographe, etc.... Pour cela la carrure doit comporter en outre un certain nombre de boutons-poussoirs.

A titre d'exemple non limitatif, on peut citer la montre chronographe décrite dans le document EP 1 085 384 dont la carrure comporte deux poussoirs et une tige de remontoir pouvant occuper trois positions.

Cela pose un certain nombre de problèmes aux constructeurs, en particulier pour assurer à ce niveau là l'étanchéité du boîtier qui renferme le coeur de la montre, à savoir le mouvement. La présence de poussoirs ne conduit pas non plus nécessairement à une esthétique sobre et élégante recherchée pour les pièces d'horlogerie de milieu ou de haut de gamme.

Le document US 5 299 177 décrit une pièce d'horlogerie, dont un mode de réalisation est une montre-réveil comportant un unique organe de commande extérieur sur lequel il faut effectuer beaucoup de manipulations différentes (traction, pression, rotation, délai entre deux manipulations) pour effectuer une correction de l'heure, une correction de l'heure d'alarme ou pour contrôler/modifier l'état de l'alarme. Cette montre-réveil est obligatoirement pourvue d'un circuit électronique de gestion et a comme inconvénient la complexité des manipulations à effectuer. Sauf à avoir une excellente mémoire, l'usager est pratiquement obligé d'avoir en permanence le mode d'emploi avec lui.

### Résumé de l'invention

La présente invention vise donc à palier les inconvénients de l'art antérieur précité en procurant un dispositif pour une pièce d'horlogerie dans laquelle plusieurs fonctions horaires ou non horaires peuvent être activées et/ou modifiées au moyen d'un unique organe de commande porté par la carrure, la fonction sélectionnée pouvant en outre être clairement identifiée par l'usager. Le dispositif a été essentiellement conçu pour un mouvement mécanique, mais peut sans difficulté être adapté à un mouvement électro-mécanique, voire électronique.

A cet effet l'invention a pour objet un dispositif correcteur coaxial multifonction pour pièce d'horlogerie tel que défini dans la revendication 1, permettant de sélectionner et/ou de modifier une fonction déterminée au moyen d'un unique organe de commande extérieur situé sur la carrure et permettant d'actionner le mécanisme correcteur situé à l'intérieur du boîtier. Le dispositif comporte fondamentalement un poussoir constitué par une tête et un tube assemblés de part et d'autre d'un bouton de commande manoeuvrable en rotation entre deux positions extrêmes.

Le bouton de commande permet d'entraîner une tige commande dont l'extrémité comporte un pignon d'entraînement engrenant avec la denture d'une crémaillère dont une extrémité comporte une bascule dont le bras menant est maintenu en appui sur une portée du tube de poussoir et dont le bras mené est positionnable par la crémaillère en regard d'un correcteur déterminé.

Ainsi, une fois la sélection effectuée, qui peut être repérée sur la carrure ou affichée sur le cadran, une ou plusieurs pressions sur la tête de poussoir permettent de corriger la fonction sélectionnée.

Selon un autre mode de réalisation un peu plus complexe, la liaison entre le pignon d'entraînement et la denture de crémaillère s'effectue par l'intermédiaire d'un pignon coulant manoeuvrable de façon connue par une tirette et une bascule lorsqu'on exerce une traction sur le bouton de commande. Ce mode de réalisation permet par exemple d'effectuer le remontage du ressort de barillet d'un mouvement mécanique, sans avoir pour autant un autre organe de commande sur la carrure.

### Brève description des dessins

D'autres avantages et caractéristiques de l'invention apparaîtront dans la description suivante de divers modes de réalisation, donnés à titre illustratif et non limitatif, en référence aux dessins annexés, dans lesquels :
- la figure 1 est une représentation partielle en perspective d'un dispositif correcteur selon l'invention;
- la figure 2 représente en vue de dessus le mécanisme de correction en position "sélection d'une fonction", selon un premier mode de réalisation;
- la figure 3 correspond à la figure 2, en position "activation d'une fonction";
- la figure 4 représente en vue de dessus le mécanisme de la figure 3 pour l'activation d'une autre fonction, selon un deuxième mode de réalisation;
- la figure 5 correspond à la figure 4 en vue de dessus;
- la figure 6 est une vue éclatée en perspective du dispositif de commande selon le premier mode de réalisation;
- la figure 7 est une représentation en perspective du poussoir assemblé, et
- la figure 8 est une vue éclatée en perspective du dispositif de commande selon le deuxième mode de réalisation.

### Description détaillée de l'invention

A la figure 1, on a représenté une portion de carrure 3 d'une pièce d'horlogerie, telle qu'une montre-bracelet permettant d'afficher l'heure courante, ainsi que d'autres informations liées ou non à l'écoulement du temps. Comme on le voit, la carrure 3 comporte un unique organe de commande extérieur 1, constitué par un poussoir 10 et par un bouton de commande 15 pouvant être manoeuvré au moins en rotation à débattement contrôlé au moyen d'une couronne cannelée 17, ces deux éléments étant assemblés de façon coaxiale. Dans ce mode de réalisation, le bouton de commande 15 comporte un index 7 qui vient se positionner en face repères 5 de la carrure 3 pour permettre à l'usager de connaître quelle fonction il a sélectionnée. Ces repères 5 peuvent être de simples marques sur la carrure, ou correspondre à un pictogramme ou à un sigle indiquant plus clairement la fonction sélectionnée. L'un de ces repères 5a correspond de préférence à une position neutre dans laquelle aucune fonction n'est sélectionnée, en permettant ainsi d'éviter une correction non souhaitée par pression accidentelle sur le poussoir. Dans l'exemple représenté, trois fonctions sont sélectionnables, telles que la mise à l'heure, la correction de quantième, ou la sélection de la fonction chronographe. Il est bien évident qu'on peut avoir plus ou moins de trois fonctions sélectionnables, selon le choix du constructeur ou les complications de la montre.

Selon une variante non représentée, mais dont la construction est à la portée de l'homme de l'art, l'affichage de la fonction sélectionnée peut être effectué de façon équivalente au moyen d'une aiguille se déplaçant dans un guichet du cadran, ladite aiguille étant entraînée directement ou indirectement par un pignon en prise avec une crémaillère du mécanisme, ce qu'on comprendra mieux avec la description qui suit.

Cet affichage sur le cadran peut également être effectué au moyen d'un autre type d'indicateur ayant une liaison cinématique avec la tige de commande (25) ou avec la crémaillère (35)
En se référant maintenant aux figures 2, 3, 6 et 7 on décrit ci-après plus en détails un premier mode de réalisation. La figure 2 est une vue de dessus limitée au mécanisme lorsqu'on a effectué par rotation du bouton de commande 15 au moyen de la couronne cannellée 17 la sélection d'un correcteur déterminé 9a. La rotation du bouton de commande 15 entraîne une tige de commande 25 sur laquelle est fixé un pignon d'entraînement 29 à dents de chant qui engrène avec la denture 37 d'une crémaillère 35 constituée par une plaquette allongée 36. Le débattement de la crémaillère 35 entre deux positions extrêmes est contrôlé par deux ouvertures oblongues 41 traversées par deux vis 39 vissées dans la platine ou dans un pont du mouvement.
La denture 37 de la crémaillère 35, permettant le débattement entre ces deux positions extrêmes, peut être prolongée pour entraîner un pignon permettant l'affichage de la fonction sélectionnée directement sur le cadran. Il est bien évident que la denture d'entraînement dudit pignon pourrait être située à un tout autre endroit de la crémaillère 35.

Une bascule 45 est pivotée sur une extrémité de la crémaillère 35 au moyen d'une vis 48 fixée dans la plaquette 36. La bascule 45 comporte un bras menant 49 et un bras mené 51 entre lesquels se trouve un point de pivotement 47, la bascule ayant dans cet exemple une forme générale en U, bien que d'autres formes soient possibles. Le bras menant 49 est maintenu en appui sur la portée interne 14 du poussoir 10 au moyen d'un ressort (non représenté), qui peut être par exemple un ressort hélicoïdal de torsion disposé au niveau de la vis de fixation 48 de la bascule 45. La tête du bras mené 51, qui comporte une portion terminale 52 recourbée vers l'extérieur, est maintenu en regard du correcteur sélectionné 9a par coopération de crans 43 formés, dans cet exemple, sur un bord de la plaquette 36 opposé à celui comportant la denture de crémaillère 37, et d'un sautoir 38 comportant un bec 40 pouvant s'engager dans un cran 43. Il est bien évident que l'homme de métier peut concevoir un autre dispositif d'immobilisation de la crémaillère 35, sans sortir du cadre de la présente invention.

Une fois la fonction sélectionnée, une pression, ou une série de pressions, sur le poussoir, comme représenté à la figure 3, fait pivoter la bascule 45 de façon à ce que le bras mené 51 vienne activer ladite fonction.

La vue éclatée en perspective de la figure 6, dans laquelle les mêmes références sont utilisées, permet de mieux comprendre l'assemblage du dispositif selon l'invention, ainsi que d'autres détails de construction, en particulier au niveau de l'organe de commande extérieur 1 et de sa liaison mécanique avec la crémaillère 35.

Le poussoir 10 est constitué par deux éléments séparés, à savoir une tête 11 et un tube 13 destinés à être montés de part et d'autre du bouton de commande 15 en étant ensuite assemblés mécaniquement au moyen d'ailettes 12 venant de matière avec l'un ou l'autre des éléments 11, 13, ou constituant des pièces séparées. Cet assemblage peut être effectué par tout moyen connu de l'homme de l'art tel qu'un clipsage ou un montage à baïonnette. La figure 7 représente ces deux éléments, tels qu'ils seraient assemblés avant montage.

Pour que l'assemblage des deux éléments 11, 13 soit possible le bouton de commande 15 comporte vers l'extérieur un évidement circulaire 19 fermé par un fond 21 destiné à recevoir la tête de poussoir 11 et à en permettre le débattement radial par pressions sur la tête 11.

Le fond 21 comporte deux lumières annulaires 22 permettant le passage des ailettes de liaison 12. L'ouverture angulaire des lumières 22 et des ailettes 12 est prévue de façon à ce que le bouton de commande 15 puisse être manoeuvré en rotation pour entraîner la crémaillère 35 entre ses deux positions extrêmes, sans agir sur le poussoir 10. Ces ouvertures angulaires sont prévues pour permettre un débattement angulaire du bouton de commande 15 d'environ 40°.

Le bouton poussoir 15 comporte en outre un organe de jonction 23 permettant à la fois le positionnement axial du tube de poussoir 13 et la liaison anti-rotation avec l'extrémité 26 de la tige de commande 25. Cette liaison peut être effectuée par tout moyen connu de l'homme de l'art, tel qu'un assemblage de type "frein-filet". Sur l'autre extrémité 27 est monté de la même façon un pignon d'entraînement 29. On observera que, dans ce mode de réalisation, la tige de commande 25 peut venir de matière avec l'organe de jonction 23.

Sur la figure 6 on peut également voir que les bras 49, 51 de la bascule 45 comportent des surépaisseurs 49a, 51 a permettant un contact sécurisé avec respectivement la portée 14 du poussoir 10 et les correcteurs 9.

Les figures 4, 5 et 8 représentent un deuxième mode de réalisation qui diffère du mode de réalisation qui vient d'être décrit essentiellement en ce qui concerne la liaison entre la crémaillère 35 et l'organe de commande 1.

Cette liaison est une adaptation du mécanisme bien connu d'une tige de remontoir/mise à l'heure au moyen d'un pignon coulant 30 par traction et manipulation de la couronne. A cet effet la tige de commande 25 comporte dans sa partie 27 orientée vers la crémaillère 35 une portion 27a de section carrée, et dans son autre partie 26 une gorge annulaire 28 dans laquelle vient s'engager le bras d'une tirette (non représentée).

Le pignon d'entraînement 29 est monté à libre rotation sur une partie cylindrique comprise entre la section carrée 27a et la partie 26 assurant la jonction avec le bouton de commande 15.

Le pignon d'entraînement 29 comporte comme précédemment une denture de chant 29a, mais il comporte en outre une denture annulaire en créneaux 29b prévue pour engrener avec une denture correspondante 34b du pignon coulant 30.

Le pignon coulant 30 comporte de façon connue une gorge annulaire 32 dans laquelle vient s'engager un bras de la bascule (non représenté), et à son autre extrémité une denture Breguet 34a, permettant d'entraîner un autre mobile du mouvement..

En position "sélection de fonction", le pignon 29 est entraîné indirectement par le pignon coulant 30, l'ensemble étant maintenu engréné par le ressort de la bascule 45. Lorsqu'on exerce une traction sur le bouton de commande 15, les dentures 29b et 34b sont désolidarisées et le dispositif bascule / tirette permet, par déplacement du pignon coulant 30, à la denture 34a d'engrener avec un autre mobile de la chaîne cinématique du mouvement horloger, par exemple pour remonter le ressort de barillet d'un mouvement mécanique, pour une mise à l'heure, ou pour toute autre fonction.

La description précédente donne à titre d'exemples deux modes de réalisation d'un dispositif correcteur coaxial multifonction pour une pièce d'horlogerie. Il est bien évident que l'homme de métier peut, sans sortir du cadre de la présente invention telle que définie dans les revendications, concevoir d'autres variantes de réalisation, par exemple au niveau de la liaison mécanique entre le bouton de commande 15 et la tige de commande 25 à travers le poussoir 10.

## Revendications

1. Dispositif correcteur coaxial multifonction pour pièce d'horlogerie permettant de sélectionner, et/ou de modifier une fonction déterminée au moyen d'un unique organe de commande extérieur (1) agencé pour être situé sur la carrure (3) de ladite pièce d'horlogerie **caractérisé en ce qu'**il comporte :
- un poussoir (10) comportant une tête (11) et un tube (13);
- un bouton de commande (15) à couronne cannelée (17) comportant vers l'extérieur un évidement circulaire (19) fermé par un fond (21)
- une tige de commande (25) solidaire du bouton de commande (15);
- un pignon d'entraînement (29), à denture de chant (29a) solidaire directement ou indirectement de la tige de commande (25) par son extrémité (27);
- une crémaillère (35) comportant une denture (37) qui engrène avec le pignon d'entraînement (29), et
- une bascule (45), ayant un point de pivotement (47) sur la crémaillère (35), comportant un bras menant (49) et un bras mené (51),
le dispositif correcteur coaxial étant en outre configuré de telle manière qu'une rotation du bouton de commande (15), en provocant le déplacement de la crémaillère (35), positionne l'extrémité du bras mené (51) de la bascule (45) en regard d'un correcteur de fonction (9), et une ou plusieurs pressions sur le poussoir (10) permettent d'activer et/ou de modifier la fonction sélectionnée par l'intermédiaire dudit bras mené (51)

2. Dispositif correcteur selon la revendication 1, **caractérisé en ce que** la tête (11) et le tube (13) de poussoir (10) sont formés par deux pièces séparées, assemblées de part et d'autre du bouton de commande (15) au moyen d'ailettes (12) traversant des lumières (22) pratiquées dans le fond (21) de l'évidement (19) du bouton de commande (15).

3. Dispositif correcteur selon la revendication 1, **caractérisé en ce qu'**un tube cylindrique (23) est solidarisé au fond (21) de l'évidement (19) pour former l'organe de liaison avec la tige de commande (25).

4. Dispositif correcteur selon la revendication 1, **caractérisé en ce que** le pignon d'entraînement (29) est fixé et immobilisé en rotation sur la tige de commande (25).

5. Dispositif correcteur selon la revendication 1, **caractérisé en ce que** la tige de commande (25) a une partie de son extrémité (27) pourvue d'une section carrée (27a), l'autre extrémité (26) comportant une gorge de tirette (28), et **en ce que** le pignon d'entraînement (29), monté à libre rotation entre les extrémités (26, 27), comporte en outre une denture annulaire en créneaux (29b) pouvant engrener avec une denture correspondante (34b) d'un pignon coulant (30) comportant une gorge de manoeuvre (32) par une bascule.

6. Dispositif correcteur selon la revendication 5, **caractérisé en ce que** le pignon coulant (30) comporte une deuxième denture Breguet (34a) permettant d'engrener avec une roue de remontage, mise à l'heure, ou autre, lorsqu'on exerce une traction sur le bouton de commande (15)

7. Dispositif correcteur selon la revendication 1, **caractérisé en ce que** la crémaillère (35) a la forme d'une plaquette allongée (36) dont le débattement est contrôlé au moyen de deux vis (39) vissées dans une platine ou un pont à travers des ouvertures oblongues (41) de la plaquette (36).

8. Dispositif correcteur selon la revendication 1, **caractérisé en ce que** la crémaillère (35) comporte en outre des crans (43) dans lesquels vient s'engager le bec (40) d'un sautoir (38) pour maintenir la crémaillère (35) dans une position sélectionnée au moyen du bouton de commande (15).

9. Dispositif correcteur selon la revendication 1, **caractérisé en ce que** la bascule (45) a une forme en U, le bras menant (49) étant maintenu en appui sur une portée (14) du tube (13) de poussoir (10) par un moyen élastique et le bras mené (51) ayant une partie terminale recourbée (52) vers l'extérieur.

10. dispositif correcteur selon la revendication 1, **caractérisée en ce que** la carrure (3) de ladite pièce d'horlogerie comporte en outre des repères (5) en face desquels vient se positionner un index (7) solidaire du bouton de commande (15).

11. Pièce d'horlogerie comprenant un dispositif correcteur selon la revendication 1, **caractérisée en ce qu'** elle est configurée de telle manière que la position de correction sélectionnée par le bouton de commande est affichée sur le cadran au moyen d'une aiguille se déplaçant dans un guichet ou d'un autre type d'indicateur ayant une liaison cinématique avec la tige de commande (25) ou avec la crémaillère (35).

12. Pièce d'horlogerie contenant un mouvement mécanique, **caractérisée en ce qu'**elle comporte un dispositif correcteur selon l'une quelconque des revendications 1 à 11.

## Claims

1. Multifunction coaxial corrector device for a timepiece for selecting and/or altering a determined function by means of a single external control member (1) adapted to be located on the middle part (3) of said time piece, **characterized in that** it includes:
- a pusher (10) including a head (11) and a tube (13);
- a control button (15) with a fluted crown (17) including, towards the exterior, a circular recess (19) closed by a bottom (21);
- a control stem (25) secured to the control button (15);
- a drive pinion (29) with a contrate toothing (29a) secured directly or indirectly to the control stem (25) via the end thereof (27);
- a rack (35) including a toothing (37) that meshes with the drive pinion (29), and
- a lever (45) having a pivoting point (47) on the rack (35), including a driving arm (49) and a driven arm (51)
the coaxial corrector device further being configured in such a way that a rotation of the control button (15), by causing the movement of the rack (35), positions the end of the driven arm (51) of the lever (45) opposite a function corrector (9), and one or several applications of pressure on the pusher (10) activates and/or alters the selected function of said timepiece.

2. Corrector device according to claim 1, **characterized in that** the head (11) and the tube (13) of the pusher (10) are formed by two separate parts, assembled on either side of the control button (15) by means of wings (12) passing through holes (22) made in the bottom (21) of the recess (19) of the control button (15).

3. Corrector device according to claim 1, **characterized in that** a cylindrical tube (23) is secured to the bottom (21) of the recess (19) to form the connecting member with the control stem (25).

4. Corrector according to claim 1, **characterized in that** the drive pinion (29) is secured and immobilised in rotation on the control stem (25).

5. Corrector device according to claim 1, **characterized in that** one part of the end (27) of the control stem (25) is provided with a square section (27a), the other end (26) including a pull-out piece groove (28), and **in that** the drive pinion (29), mounted to rotate freely between the ends (26, 27), further includes an annular ridged toothing (29b) able to mesh with a corresponding toothing (34b) of a sliding pinion (30) including a manoeuvring groove (32) via a lever.

6. Corrector device according to claim 5, **characterized in that** the sliding pinion (30) includes a second Breguet toothing (34a) for meshing with a winding, time-setting or other wheel, when traction is exerted on the control button (15).

7. Corrector device according to claim 1, **characterized in that** the rack (35) has the shape of an elongated plate (36) whose travel is controlled by means of two screws (39) screwed into the bottom plate or into a bridge through oblong apertures (41) in the plate (36).

8. Corrector device according to claim 1, **characterized in that** the rack (35) further includes notches (43) in which the beak (40) of a jumper spring (38) engages to keep the rack (35) in a selected position by means of the control button (15).

9. Corrector device according to claim 1, **characterized in that** the lever (45) is U-shaped, the driving arm (49) being held abutting against a shoulder (14) of the tube (13) of the pusher (10) by elastic means and the driven arm (51) having an end part (52) that bends outwards.

10. Timepiece comprising a corrector device according to claim 1, **characterized in that** the middle part (3) of said timepiece further includes guide-marks (5) opposite which an index (7), secured to the control button (15), is positioned.

11. Timepiece comprising a corrector device according to claim 1, **characterized in that** the timepiece is configured in such a way that the correction position selected by the control button is displayed on the dial by means of a hand moving in an aperture or any other type of indicator having a kinematic connection with the control stem (25) or with the rack (35).

12. Timepiece containing a mechanical movement, **characterized in that** it includes a corrector device according to any of claims 1 to 11.

## Patentansprüche

1. Koaxiale Multifunktionskorrekturvorrichtung für Zeitmessgeräte, die ermöglicht, eine bestimmte Funktion mittels eines einzigen äusseren Steuerorgans (1) zu wählen und/oder zu ändern, wobei dieses Steuerorgan derart vorgesehen ist, dass es sich auf dem Gehäusemittelteil (3) des Zeitmessgeräts befindet, **dadurch gekennzeichnet, dass** sie folgende Elemente umfasst:
- einen Drücker (10), der einen Kopf (11) und ein Rohr (13) umfasst;
- einen Steuerknopf (15) mit geriffelter Krone (17), der nach aussen hin eine kreisförmige Aussparung (19) umfasst, die durch einen Boden (21) geschlossen ist;
- eine Steuerwelle (25), die mit dem Steuerknopf (15) fest verbunden ist;
- ein Antriebsritzel (29) mit Seitenzahnung (29a), das direkt oder indirekt mit der Steuerwelle (25) über deren Ende (27) verbunden ist;
- eine Zahnstange (35), die eine Zahnung (37) umfasst, die mit dem Antriebsritzel (29) kämmt, und
- eine einen Drehpunkt (47) auf der Zahnstange (35) aufweisende Wippe (45), die einen führenden Arm (49) und einen geführten Arm (51) umfasst,
wobei die koaxiale Korrekturvorrichtung zudem derart vorgesehen ist, dass ein Drehen des Steuerknopfs (15), wodurch die Verlagerung der Zahnstange (35) bewirkt wird, das Ende des geführten Arms (51) der Wippe (45) gegenüber einem Funktionskorrektor (9) positioniert und dass ein einmaliges oder mehrmaliges Drücken auf den Drücker (10) ermöglicht, die gewählte Funktion des Zeitmessgeräts zu aktivieren und/oder zu ändern.

2. Korrekturvorrichtung nach Anspruch 1, **dadurch gekennzeichnet, dass** der Kopf (11) und das Rohr (13) des Drückers (10) von zwei getrennten Teilen gebildet sind, die beiderseits des Steuerknopfs (15) mittels Flügel (12) aneinandergefügt sind, die Schlitzlöcher (22) durchqueren, die im Boden (21) der Aussparung (19) des Steuerknopfs (15) ausgebildet sind.

3. Korrekturvorrichtung nach Anspruch 1, **dadurch gekennzeichnet, dass** ein zylindrisches Rohr (23) fest mit dem Boden (21) der Aussparung (19) verbunden ist, um das Organ zur Verbindung mit der Steuerwelle (25) zu bilden.

4. Korrekturvorrichtung nach Anspruch 1, **dadurch gekennzeichnet, dass** das Antriebsritzel (29) drehungsfest an der Steuerwelle (25) befestigt ist.

5. Korrekturvorrichtung nach Anspruch 1, **dadurch gekennzeichnet, dass** ein Teil des Endes (27) der Steuerwelle (25) mit einem quadratischen Querschnitt (27a) versehen ist, wobei das andere Ende (26) eine Stellhebelrille (28) umfasst, und dass das Antriebsritzel (29), das frei drehbar zwischen den Enden (26, 27) montiert ist, zudem eine mit Zinnen versehene ringförmige Zahnung (29b) aufweist, die in eine entsprechende Zahnung (34b) eines Kupplungstriebs (30) eingreifen kann, der eine für die Betätigung durch eine Wippe vorgesehene Rille (32) umfasst.

6. Korrekturvorrichtung nach Anspruch 5, **dadurch gekennzeichnet, dass** der Kupplungstrieb (30) eine zweite Breguetzahnung (34a) umfasst, die ermöglicht, in ein Aufzugrad, Zeigerstellrad oder anderes Rad einzugreifen, wenn ein Zug auf den Steuerknopf (15) ausgeübt wird.

7. Korrekturvorrichtung nach Anspruch 1, **dadurch gekennzeichnet, dass** die Zahnstange (35) die Form eines langgestreckten Plättchens (36) hat, dessen Verschiebbarkeit mittels zweier Schrauben (39) kontrolliert wird, die durch längliche Öffnungen (41) des Plättchens (36) hindurch in eine Werkplatte oder in eine Brücke geschraubt sind.

8. Korrekturvorrichtung nach Anspruch 1, **dadurch gekennzeichnet, dass** die Zahnstange (35) zudem Kerben (43) umfasst, in die sich der Schnabel (40) einer Hebelfeder (38) einfügt, um die Zahnstange (35) in einer mittels des Steuerknopfs (15) gewählten Position zu halten.

9. Korrekturvorrichtung nach Anspruch 1, **dadurch gekennzeichnet, dass** die Wippe (45) U-förmig ist, wobei der führende Arm (49) mittels eines elastischen Mittels in einer auf einer Auflagefläche (14) des Rohrs (13) des Drückers (10) aufliegenden Position gehalten wird und wobei der geführte Arm (51) einen nach aussen gekrümmten Endabschnitt (52) aufweist.

10. Zeitmessgerät, das eine Korrekturvorrichtung nach Anspruch 1 umfasst, **dadurch gekennzeichnet, dass** der Gehäusemittelteil (3) dieses Zeitmessgeräts ausserdem Merkzeichen (5) umfasst, gegenüber denen sich ein Index (7) positioniert, der mit dem Steuerknopf (15) fest verbunden ist.

11. Zeitmessgerät, das eine Korrekturvorrichtung nach Anspruch 1 umfasst, **dadurch gekennzeichnet, dass** es derart vorgesehen ist, dass die durch den Steuerknopf gewählte Korrekturposition mittels eines sich in einem Fensterchen verlagernden Zeigers oder mittels eines anderen Anzeigetyps, der eine kinematische Verbindung mit der Steuerwelle (25) oder mit der Zahnstange (35) aufweist, auf dem Zifferblatt angezeigt wird.

12. Zeitmessgerät, das ein mechanisches Uhrwerk enthält, **dadurch gekennzeichnet, dass** es eine Korrekturvorrichtung nach einem der Ansprüche 1 bis 11 umfasst.
